# EUROPÄISCHE PATENTSCHRIFT

(11) **EP 3 550 235 B1**
(45) Veröffentlichungstag und Bekanntmachung des Hinweises auf die Patenterteilung: **27.01.2021**
(21) Anmeldenummer: 19166109.9
(22) Anmeldetag: 29.03.2019
(51) Int. Cl.: F25D 23/02

(54) **KÜHL- UND/ODER GEFRIERGERÄT**
REFRIGERATION AND/OR FREEZER DEVICE
APPAREIL DE RÉFRIGÉRATION ET/OU DE CONGÉLATION

(30) Priorität: 03.04.2018 DE 102018107845; 11.12.2018 DE 102018131788
(43) Veröffentlichungstag der Anmeldung: 09.10.2019
(73) Patentinhaber: Liebherr-Hausgeräte Lienz GmbH, 9900 Lienz (AT)
(72) Erfinder: Stocker, Richard, 9911 Assling (AT)
(74) Vertreter: Herrmann, Uwe

(56) Entgegenhaltungen:
- EP-A1- 1 020 148
- EP-A1- 2 525 177
- EP-A1- 3 087 876
- EP-A1- 3 088 650
- WO-A1-01/23816
- WO-A1-2013/120941
- DE-A1-102011 103 300
- DE-U1-202005 015 150
- DE-U1-202012 001 984
- JP-A- 2003 310 399
- JP-A- 2005 345 040
- JP-U- S5 698 981
- US-A1- 2006 283 850

## Beschreibung

Die Erfindung betrifft ein Kühl- und/oder Gefriergerät mit einem Korpus, der einen Innenraum definiert, und mit einer Tür, die eine großflächige Glasscheibe umfasst, durch die der Innenraum von der Außenseite des Geräts sichtbar ist. Die Erfindung betrifft weiterhin die Verwendung eines solchen Geräts.

Vom Lebensmitteleinzelhandel wird vor dem Hintergrund der Verkaufsförderung unter anderem gewünscht, dass Verkaufsmöbel wie beispielsweise Kühlregale optisch in den Hintergrund treten und die präsentierten Waren im Vordergrund stehen. Als Kennzahl in diesem Zusammenhang dient die sogenannte "Total Display Area", welche im Prinzip das Ausmaß beschreibt, in dem ein Kunde Einsicht in den Innenraum des Verkaufsmöbels nehmen kann. Dabei kommt im Falle von Kühlregalen mit Glastüren der vom Glas eingenommenen Fläche eine maßgebliche Bedeutung zu, da die Total Display Area in derartigen Regalen mit dem Anteil der Glasscheiben an der Gesamtfläche der Türen steigt.

Im Stand der Technik ist es bekannt, Griffe am Rand oder, durch Nieten, Kleben oder Schrauben, innerhalb der Glasfläche der Glastüren derartiger Kühlregale zu montieren. Daraus ergeben sich mehrere Nachteile. Zum einen stellt der Griff ein exponiertes Bauteil dar, das bei Transport, Montage und Gebrauch beschädigt werden kann. Um dies zu vermeiden, werden Griffe für die Auslieferung nur beigelegt und müssen vor Ort montiert werden, oder es gibt eine aufwändige Verpackung, um die Griffe zu schützen. Ferner vermindern die Griffe die Total Display Area und stören optisch das Bild einer großen homogenen Glasfront.

Die Dokumente DE 10 2011 103300 A1, EP 2 525 177 A1, WO 2013/120941 A1, DE 20 2012 001984 U1, JP S56 98981 U, EP 3 088 650 A1, EP 3 087 876 A1, US 2006/283850 A1, JP 2003 310399 A, EP 1 020 148 A1, DE 20 2005 015150 U1, JP 2005 345040 A und WO 01/23816 A1 offenbaren Kühl und/oder Gefriergeräte mit automatischer Türbewegung.

Aufgabe der Erfindung ist es, ein Kühl- und/oder Gefriergerät bereitzustellen, welches diese Nachteile des Standes der Technik überwindet.

Vor diesem Hintergrund betrifft die Erfindung ein Kühl- und/oder Gefriergerät mit den Merkmalen des Anspruchs 1.

Die Tür wird erfindungsgemäß also automatisch bewegt, wenn eine davor stehende Person wie beispielsweise ein Kunde eines Lebensmittelhandels eine bestimmte Geste mit seiner Hand ausführt. Zu diesem Zweck umfasst das Gerät eine Steuereinheit, die mit dem Sensor und dem Motor verbunden ist und auf der ein entsprechender Algorithmus hinterlegt ist. Die Tür muss nicht mehr berührt oder selbständig mit Muskelkraft bewegt werden. Die Tür wird erfindungsgemäß nicht bei Erkennung irgendeiner im Bereich der Tür stattfindenden Bewegung bedient, sondern nur bei Erkennung einer bestimmten Handbewegung. So kann eine ungewollte Öffnung aufgrund, beispielsweise, eines Vorbeigehens einer Person vermieden werden.

Durch die gestengesteuerte Türbewegung wird eine Maximierung der Glasfläche der Türen und mithin der Total Display Area ermöglicht. Die Glasflächen der Türen können weit an den Rand gezogen und störende Griffe vermieden werden.

Bei der Glasscheibe kann es sich um eine durchsichtige Scheibe aus Keramikglas oder Kunststoffglas handeln. Bei dem Gerät kann es sich um ein Stand- bzw. Einbaugerät mit einem nach vorne offenen Innenraum oder auch um eine Truhe mit einem nach oben offenen Innenraum handeln. Entsprechend kann es sich bei der Tür um eine frontseitige Schiebe- oder Schwenktür oder um einen deckenseitigen Schiebe- oder Klappdeckel handeln.

Der Motor steht mit der Steuereinheit in Verbindung und wird von dieser in Reaktion auf die Gestenerkennung der Sensorik angesteuert. Besonders geeignet sind Elektromotoren. Die Kraftübertragung kann im Falle einer Schwenktür oder Schwencklappe direkt am Türscharnier oder anhand einer einem Türschließer nachempfundenen Türbewegungsmechanik mit beispielsweise einen Kniegelenk oder einer Gleitschiene erfolgen. Im Falle einer Schiebetür oder Schiebeklappe kann die Kraftübertragung anhand eines oder mehrerer Räder oder Zugelemente erfolgen.

In einer Ausführungsform ist vorgesehen, dass es sich bei der bestimmten Handbewegung um eine senkrecht oder schräg zur Ebene der Tür verlaufende Bewegung handelt. In dieser Ausführungsvariante handelt sich bei der zum Auslösen bzw. Steuern der Bewegungsautomatik der Tür notwendigen Handbewegung also um eine solche Handbewegung, die der Öffnungs- bzw. Schließbewegung für eine tatsächliche Schwenktür oder -klappe nachempfunden ist. Entsprechend kann diese Ausführungsform insbesondere bei solchen Geräten sinnvoll sein, die einen nach vorne offenen Innenraum und eine frontseitige Schwenktür umfassen. Ferner kann diese Ausführungsform bei Truhen Anwendung finden, die einen nach oben offenen Innenraum und einen Klappdeckel umfassen.

In einer Ausführungsform ist vorgesehen, dass es sich bei der bestimmten Handbewegung um eine parallel oder schräg zur Ebene der Tür verlaufende horizontale Bewegung handelt. In dieser Ausführungsvariante handelt sich bei der zum Auslösen bzw. Steuern der Bewegungsautomatik der Tür notwendigen Handbewegung also um eine solche Handbewegung, die der Öffnungs- bzw. Schließbewegung für eine tatsächliche Schiebetür oder -klappe nachempfunden ist. Entsprechend kann diese Ausführungsform insbesondere bei solchen Geräten sinnvoll sein, die einen nach vorne offenen Innenraum und eine frontseitige Schiebetür umfassen. Ferner kann diese Ausführungsform bei Truhen Anwendung finden, die einen nach oben offenen Innenraum und einen Schiebedeckel umfassen.

In einer Ausführungsform ist vorgesehen, dass die bestimmte Handbewegung eine bestimmte Mindestamplitude besitzen muss und/oder in einem Winkel zur Senkrechten bzw. Waagrechten verlaufen muss, der einen bestimmten Maximalwinkel nicht übersteigt, und/oder eine Geschwindigkeit innerhalb eines bestimmten Intervalls aufweisen muss und/oder in einem Abstand von der Tür vollzogen werden muss, der unterhalb eines bestimmten Maximalabstands liegt, und/oder in einem bestimmten Bereich vor der Tür vollzogen werden muss und/oder ein Mindestmaß an Homogenität besitzen muss. Die Mindestamplitude kann beispielsweise 5 cm oder 10 cm betragen. Der Maximalwinkel zur Senkrechten, im Falle einer Schwenktür oder -klappe, bzw. Waagrechten, im Falle einer Schiebetür oder -klappe, kann beispielsweise 45° oder 30° betragen, wobei als Senkrechte die senkrecht auf die Türfläche stehende Linie und als Waagrechte die parallel zur Türfläche verlaufende horizontale Linie zu verstehen ist. Ein geeignetes Geschwindigkeitsintervall kann beispielsweise mit 0,1-1 m/s und vorzugsweise mit 0,2-0,5 m/s definiert werden, was der Geschwindigkeit einer typischen Ziehbewegung entsprechen würde. Der Maximalabstand von der Tür kann beispielsweise 1 m betragen. Somit würden nur Bewegungen nahe der Tür erfasst. Als bestimmter Bereich vor der Tür kann beispielsweise ein Bereich definiert werden, der senkrecht vor der Türfläche liegt, seitlich nicht oder maximal 30 cm über die Flucht der Türfläche hinaussteht und innerhalb des Mindestabstandes liegt. Das Homogenitätskriterium kann beispielsweise erfordern, dass die Geschwindigkeit der Bewegung über die Strecke der Mindestamplitude nicht mehr als 70% oder nicht mehr als 50% um einen Mittelwert streut. Einzelne, mehrere oder alle dieser Kriterien erlauben es, ein Bewegungsmuster zu definieren, welches Öffnungsbewegung für eine tatsächliche Tür möglichst umfassend erfasst und andere Bewegungsmuster möglichst zielsicher ausschließt.

Erfindungsgemäß ist vorgesehen, dass das Gerät ausgebildet ist, die Tür so zu bewegen, dass die Türbewegung der Handbewegung in ihrer Richtung und in ihrer Geschwindigkeit und in ihrer Amplitude folgt. Die Türbewegung wird also so an die Handbewegung gekoppelt, wie dies auch bei einer manuellen Türöffnung der Fall wäre. Beispielsweise kann also vorgesehen sein, dass die Tür geöffnet wird, wenn die Hand senkrecht oder schräg zur Ebene der Tür von dieser weg bewegt wird, dass die Türbewegung gestoppt wird, wenn diese Bewegung beendet wird, und dass die Tür geschlossen wird, wenn die Hand senkrecht oder schräg zur Ebene der Tür zu dieser hin bewegt wird.

In einer Ausführungsform ist vorgesehen, dass das Gerät ausgebildet ist, die Tür automatisch zu schließen, wenn anhand des Sensors ein Entfernen der Person erkannt wird und/oder wenn die Tür eine bestimmte Zeit offen gestanden ist und der Sensor keine Bewegung vor der Tür erkennt. Die Tür wird in dieser Ausführungsform also unabhängig von einer Schließbewegung des Benutzers geschlossen. Dies erhöht den Komfort und vermeidet ein unter den Gesichtspunkten der Energieeffizienz und Konstanz der Lagertemperatur ungünstiges Offenstehen der Tür nach Benutzung.

In einer Ausführungsform ist vorgesehen, dass es sich bei dem Sensor um eine Kamera handelt, die mit einer Elektronik zur Bildauswertung gekoppelt ist. Anhand einer derartigen Lösung können Körperteile von Benutzern und deren Bewegungsabläufe gut erkannt werden. Ferner kann eine bestimmte Position des Benutzers erkannt werden. Alternativ oder ergänzend kann beispielsweise ein kapazitiver Sensor zur Anwendung kommen.

In einer Ausführungsform ist ein Sicherheitssystem vorgesehen, das eine Kollision der Tür mit einem Benutzer oder eine zu schnelle Bewegung oder zu hohe Kräfte vermeidet. Das Sicherheitssystem kann beispielsweise einzelne oder mehrere der folgenden Aspekte umfassen. Einerseits kann vorgesehen sein, dass die Tür unabhängig von einer etwaigen höheren Geschwindigkeit der Handbewegung immer nur mit einer maximalen Geschwindigkeit bewegt wird. Ferner können der Motor oder die den Motor mit der Tür verbindende Mechanik einen Gegenkraftsensor umfassen, der eine durch Kollision der Tür hervorgerufene Gegenkraft erkennt und die Bewegung temporär stoppt. Des Weiteren kann der Sensor zur Bewegungserkennung auch dazu genützt werden, ein in der Bewegungsbahn stehendes Objekt zu erkennen, sodass eine Bewegung der Tür in Richtung dieses Objekts entsprechend temporär unterbunden werden kann.

In einer Ausführungsform ist vorgesehen, dass die Front der Tür vollständig durch eine vorzugsweise rahmenlose Glasscheibe gebildet wird und/oder dass die Tür keine Griffe aufweist. In dieser Ausführungsform sind keine Elemente mehr vorhanden, welche die Sicht auf die im Innenraum befindlichen Waren behindern würden. Bei der Tür kann es sich um eine Glasplatte handeln, die im geschlossenen Zustand oben und unten an einer Dichtung des Gerätekorpus aufliegt. Die im Falle einer Schwenktür oder Schwenklappe notwendigen Türangeln können durch beispielsweise Aufstecken, Nieten, Kleben oder Schrauben an zwei gegenüberliegenden Ecken der Tür befestigt sein. Die Schiebetür oder Schiebeklappe kann an gegenüberliegenden Seiten in Führungen des Korpus aufgenommen sein.

In einer Ausführungsform ist vorgesehen, dass der Innenraum mehrere vorzugsweise nebeneinander liegende Abschnitte aufweist, denen jeweils eine eigene Tür zugeordnet ist. Bei dem erfindungsgemäßen Gerät kann es sich also um ein großes Selbstbedienungs-Kühlregal oder eine große Selbstbedienungs-Kühltruhe für den Verkaufsraum eines Lebensmittelhandels handeln, das gegebenenfalls auch mehrere Verdichter und Kältemittelkreisläufe aufweist und mehrere Temperaturzonen in sich vereint. Die Abschnitte des Innenraums können durch Trennelemente oder Zwischenwände getrennt oder untereinander offen verbunden sein. Die mehreren Türen des Geräts dieser Variante sind vorzugsweise alle erfindungsgemäß ausgebildet und werden vorzugsweise alle erfindungsgemäß bewegt. Zu diesem Zweck kann das Gerät mehrere Motoren und vorzugsweise auch mehrere Sensoren aufweisen.

Weiterhin betrifft die Erfindung die Verwendung eines erfindungsgemäßen Kühl- und/oder Gefriergerätes als Selbstbedienungs-Kühlregal oder Selbstbedienungs-Kühltruhe in einem Verkaufsraum eines Lebensmittelhandels. Das erfindungsgemäße Gerät kann insbesondere bei einer derartigen Anwendung in vorteilhafter Weise zum Einsatz kommen. Zur Kundenorientierung können beispielsweise ein Aufkleber oder ein Aufdruck auf die Automatikfunktion der Tür hinweisen.

Weitere Einzelheiten und Vorteile der Erfindung ergeben sich aus dem nachfolgend anhand der Figur dargestellten Ausführungsbeispiel.

Die einzige Figur zeigt ein großes Kühl- und/oder Gefriergerät 100 mit mehreren Türen 10, das zur Verwendung als Selbstbedienungs-Kühlregal in einem Verkaufsraum eines Lebensmittelhandels bestimmt ist.

Der Innenraum des Geräts 100 umfasst mehrere verbundene Abschnitte, wobei jedem Abschnitt eine eigene Tür 10 zugeordnet ist. Bei den Türen 10 handelt es sich um Schwenktüren, die an ihren jeweils rechten Seiten oben und unten Lagerzapfen 11 umfassen und damit an einer Leiste 21 des Korpus 20 befestigt sind. Die Türen umfassen jeweils eine große Glasscheibe 12, die im Wesentlichen die gesamte Türfläche einnimmt und lediglich allseitig in einen dünnen Raumen 13 eingefasst ist. Durch die Glasscheibe 12 ist der Geräteinnenraum von außen gut sichtbar. Die Türen 10 weisen keinen Türgriff auf.

Stattdessen weist das Gerät 100 mehrere im Korpus 20 verbaute Elektromotoren auf, wobei je ein Motor mit je einer Tür 10 über eine nicht näher dargestellte Mechanik in Verbindung steht. Die Mechanik ist so ausgebildet, dass die Öffnungs- und Schließbewegung der Tür 10 anhand des Motors gesteuert werden kann. Ferner weist das Gerät mehrere im Korpus 20 verbaute Kameras auf, wobei je eine Kamera je einer Tür 10 zugeordnet ist und der Erfassungsbereich jeder Kamera den Bereich vor der dazugehörigen Tür 10 umfasst. Das Gerät 100 weist eine Steuereinheit auf, die mit den Kameras und den Motoren verbunden ist. Auf der Steuereinheit ist eine Bilderkennungssoftware hinterlegt, anhand welcher die Kamerabilder auf Bewegungen von vor den Türen 10 stehenden Personen hin ausgewertet werden können.

Ferner ist auf der Steuereinheit ein Algorithmus hinterlegt, um anhand des zugehörigen Motors eine bestimmte Tür 10 zu bewegen, wenn anhand der Kamera und Bilderkennungssoftware eine senkrecht oder schräg zur Ebene der Tür 10 verlaufende Handbewegung einer vor der jeweiligen Tür 10 befindlichen Person erkannt wird, die einer Öffnungs- bzw. Schließbewegung bei Vorhandensein eines Türgriffs entsprechen würde. Um Fehlauslösungen zu vermeiden, wird eine Türbewegung nur dann initiiert, wenn die Bewegung eine bestimmte Mindestamplitude überschreitet, eine bestimmte Richtung und Geschwindigkeit aufweist und in einem bestimmten Bereich vor der Tür 10 vollzogen wird.

Die automatisch initiierte Türbewegung folgt der Handbewegung in ihrer Richtung, Geschwindigkeit und Amplitude. Die Türbewegung ist also so an die Handbewegung gekoppelt, wie dies auch bei einer manuellen Türöffnung der Fall wäre. Die Tür 10 wird geöffnet, wenn die Hand von der Tür 10 weg bewegt wird, die Türbewegung wird gestoppt, wenn diese Bewegung stoppt, und die Tür 10 wird geschlossen, wenn die Hand zur Tür 10 hin bewegt wird.

Daneben ist die Steuereinheit so ausgebildet, dass die jeweilige Tür 10 automatisch geschlossen wird, wenn anhand des Kamera und Bildauswertungssoftware ein Entfernen der Person erkannt wird, sowie wenn die Tür 10 eine bestimmte Zeit offen gestanden ist und zudem anhand des Kamera und Bildauswertungssoftware keine Person oder Aktivität vor der Tür 10 erkannt wird.

Des Weiteren ist ein Sicherheitssystem vorgesehen, das eine Kollision der Tür 10 mit einem Benutzer oder eine zu schnelle Bewegung oder zu hohe Kräfte vermeidet. Das Sicherheitssystem umfasst mehrere Aspekte. Zum einen ist vorgesehen, dass die Tür 10 unabhängig von einer etwaigen höheren Geschwindigkeit der Handbewegung immer nur mit einer maximalen Geschwindigkeit bewegt wird. Ferner umfasst der Motor einen Gegenkraftsensor, der eine durch Kollision der Tür 10 hervorgerufene Gegenkraft erkennt und die Türbewegung im Falle der Erkennung einer solchen Gegenkraft temporär stoppt. Des Weiteren wird die Türbewegung temporär gestoppt, wenn anhand der Kamera und Bildauswertungssoftware ein in der Bewegungsbahn stehendes Objekt erkennt.

Anhand des gezeigten Zusammenschlusses lassen sich die Vorteile realisieren, dass kein Griff im Display-Bereich vorhanden ist und damit die Total Display Area im Vergleich zu bekannten Geräten gesteigert werden kann. Etwaige Transportbeschädigungen durch Griffelemente werden ebenfalls vermieden. Die verhältnismäßig schweren Glastüren werden durch den Motor geöffnet und nicht durch die Muskelkraft des Benutzers. Die Bedienung ist somit für jede Person ohne Einschränkungen möglich. Da der Erfassungsbereich für die erforderliche Handbewegung größer als der Eingriffsbereich eines klassischen Griffs sein kann, sodass auch Leute mit körperlichen Einschränkungen wie beispielsweise Rollstuhlfahrer, welche einen klassischen Griff nicht optimal fassen und zum Teil schwere Glastüren nur umständlich öffnen können, von einer derartigen gestengesteuerten Türbewegung profitieren. Zudem können Türen nach einer definierten Zeit automatisch geschlossen werden, um ein Offenbleiben der Türen zu vermeiden.

## Patentansprüche

1. Kühl- und/oder Gefriergerät (100) mit
einem Korpus (20), der einen Innenraum definiert,
einer Tür (10), die eine großflächige Glasscheibe (12) umfasst, durch die der Innenraum von einer Außenseite des Geräts (100) sichtbar ist,
einem Sensor zur Erfassung von Bewegungen einer vor der Tür (10) befindlichen Person, sowie
einem Motor, mit dem die Tür (10) bewegt werden kann, und mit
einer Steuereinheit, die mit dem Sensor und dem Motor verbunden ist und auf der ein entsprechender Algorithmus hinterlegt ist, wobei das Gerät (100) dazu ausgebildet ist, die Tür (10) automatisch zu bewegen, wenn eine bestimmte Handbewegung der Person erkannt wird,
**dadurch gekennzeichnet, dass**
das Gerät (100) dazu ausgebildet ist, die Tür (10) so zu bewegen, dass die Türbewegung der Handbewegung in ihrer Richtung, ihrer Geschwindigkeit und ihrer Amplitude folgt, um die Türbewegung an die Handbewegung zu koppeln, wie es auch bei einer manuellen Türöffnung der Fall wäre.

2. Kühl- und/oder Gefriergerät (100) nach Anspruch 1, **dadurch gekennzeichnet, dass** es sich bei der bestimmten Handbewegung um eine senkrecht oder schräg zur Ebene der Tür (10) verlaufende Bewegung handelt oder dass es sich bei der bestimmten Handbewegung um eine parallel oder schräg zur Ebene der Tür (10) verlaufende horizontale Bewegung handelt.

3. Kühl- und/oder Gefriergerät (100) nach einem der vorhergehenden Ansprüche, **dadurch gekennzeichnet, dass** die Türbewegung die bestimmte Handbewegung folgt, wenn eine bestimmte Mindestamplitude besitzt und/oder in einem Winkel zur Senkrechten bzw. Waagrechten verläuft, der einen bestimmten Maximalwinkel nicht übersteigt, und/oder eine Geschwindigkeit innerhalb eines bestimmten Intervalls aufweist und/oder in einem Abstand von der Tür (10) vollzogen wird, der unterhalb eines bestimmten Maximalabstands liegt, und/oder in einem bestimmten Bereich vor der Tür (10) vollzogen wird und/oder ein Mindestmaß an Homogenität besitzt.

4. Kühl- und/oder Gefriergerät (100) nach einem der vorhergehenden Ansprüche, **dadurch gekennzeichnet, dass** das Gerät (100) ausgebildet ist, die Tür (10) automatisch zu schließen, wenn anhand des Sensors ein Entfernen der Person erkannt wird und/oder wenn die Tür (10) eine bestimmte Zeit offen gestanden ist und der Sensor keine Bewegung vor der Tür (10) erkennt.

5. Kühl- und/oder Gefriergerät (100) nach einem der vorhergehenden Ansprüche, **dadurch gekennzeichnet, dass** es sich bei dem Sensor um eine Kamera handelt, die mit einer Elektronik zur Bildauswertung gekoppelt ist.

6. Kühl- und/oder Gefriergerät (100) nach einem der vorhergehenden Ansprüche, **dadurch gekennzeichnet, dass** die Front der Tür (10) vollständig durch eine vorzugsweise rahmenlose Glasscheibe (12) gebildet wird und/oder dass die Tür (10) keine Griffe aufweist.

7. Kühl- und/oder Gefriergerät (100) nach einem der vorhergehenden Ansprüche, **dadurch gekennzeichnet, dass** der Innenraum mehrere vorzugsweise nebeneinander liegende Abschnitte aufweist, denen jeweils eine eigene Tür (10) zugeordnet ist.

8. Verwendung eines Kühl- und/oder Gefriergerätes (100) nach einem der vorhergehenden Ansprüche als Selbstbedienungs-Kühlregal oder Selbstbedienungs-Kühltruhe in einem Verkaufsraum eines Lebensmittelhandels.

## Claims

1. Refrigerator and/or freezer (100), with
a carcass (20) which defines an inner space,
a door (10) which comprises a pane of glass (12) of large surface area, through which the inner space is visible from an outer side of the device (100),
a sensor for detecting movements of a person located in front of the door (10), and also
a motor, with which the door (10) can be moved, and with
a control unit which is connected to the sensor and the motor and on which a corresponding algorithm is stored, wherein
the appliance (100) is designed to move the door (10) automatically if a particular hand movement of the person is recognised,
**characterised in that**
the appliance (100) is designed to move the door (10) such that the door movement follows the hand movement in its direction, speed and amplitude in order to couple the door movement to the hand movement, as would also be the case in the case of manual door opening.

2. Refrigerator and/or freezer (100) according to Claim 1, **characterised in that** the particular hand movement is a movement running perpendicularly or obliquely to the plane of the door (10), or **in that** the particular hand movement is a horizontal movement running parallel or obliquely to the plane of the door (10).

3. Refrigerator and/or freezer (100) according to one of the preceding claims, **characterised in that** the door movement follows the particular hand movement if it has a particular minimum amplitude and/or runs at an angle to the vertical or horizontal which does not exceed a particular maximum angle, and/or has a speed within a particular interval and/or is take place at a distance from the door (10) which lies below a particular maximum distance, and/or takes place in a particular region in front of the door (10) and/or possesses a minimum amount of homogeneity.

4. Refrigerator and/or freezer (100) according to one of the preceding claims, **characterised in that** the appliance (100) is designed to close the door (10) automatically if the person is recognised by means of the sensor to be moving away and/or if the door (10) has stayed open for a certain time and the sensor does not recognise any movement in front of the door (10).

5. Refrigerator and/or freezer (100) according to one of the preceding claims, **characterised in that** the sensor is a camera which is coupled with electronics for image analysis.

6. Refrigerator and/or freezer (100) according to one of the preceding claims, **characterised in that** the front of the door (10) is formed completely by a preferably frameless pane of glass (12), and/or **in that** the door (10) does not have any handles.

7. Refrigerator and/or freezer (100) according to one of the preceding claims, **characterised in that** the inner space comprises a plurality of portions preferably lying next to each other, with each of which (10) is a distinct door associated.

8. Use of a refrigerator and/or freezer (100) according to one of the preceding claims as a self-service chiller cabinet or self-service chest-type chiller cabinet on a shop floor of a food store.

## Revendications

1. Appareil de réfrigération et/ou de congélation (100) avec
un corps (20), qui définit un espace intérieur,
une porte (10), qui comprend une vitre (12) de grande surface, par laquelle l'espace intérieur est visible depuis un côté extérieur de l'appareil (100),
un capteur servant à détecter des mouvements d'une personne se trouvant devant la porte (10), ainsi
qu'un moteur, avec lequel la porte (10) peut être déplacée, et avec une unité de commande, qui est reliée au capteur et au moteur et sur laquelle un algorithme correspondant est enregistré, dans lequel
l'appareil (100) est réalisé pour déplacer automatiquement la porte (10) quand un mouvement de la main défini de la personne est identifié,
**caractérisé en ce que**
l'appareil (100) est réalisé pour déplacer la porte (10) de telle sorte que le mouvement de porte suit le mouvement de main dans sa direction, sa vitesse et son amplitude pour coupler le mouvement de porte au mouvement de main ainsi que cela serait le cas également lors d'une ouverture de la porte à la main.

2. Appareil de réfrigération et/ou de congélation (100) selon la revendication 1, **caractérisé en ce que** le mouvement de main défini est un mouvement s'étendant de manière verticale ou de manière oblique par rapport au plan de la porte (10) ou le mouvement de main défini est un mouvement horizontal s'étendant de manière parallèle ou de manière oblique par rapport au plan de la porte (10).

3. Appareil de réfrigération et/ou de congélation (100) selon l'une quelconque des revendications précédentes, **caractérisé en ce que** le mouvement de porte suit le mouvement de main défini quand il possède une amplitude minimale définie et/ou s'étend selon un angle par rapport à la verticale ou l'horizontale, qui ne dépasse pas un angle maximal défini, et/ou présente une vitesse à l'intérieur d'une fourchette définie et/ou est réalisé à une distance de la porte (10) qui est inférieure à une distance maximale définie, et/ou est réalisé dans une zone définie devant la porte (10) et/ou possède une mesure minimale en homogénéité.

4. Appareil de réfrigération et/ou de congélation (100) selon l'une quelconque des revendications précédentes, **caractérisé en ce que** l'appareil (100) est réalisé pour fermer automatiquement la porte (10) quand un éloignement de la personne est identifié à l'aide du capteur et/ou quand la porte (10) est maintenue ouverte un temps défini et que le capteur n'identifie aucun mouvement devant la porte (10).

5. Appareil de réfrigération et/ou de congélation (100) selon l'une quelconque des revendications précédentes, **caractérisé en ce que** le capteur est une caméra, qui est couplée à une électronique servant à l'analyse d'images.

6. Appareil de réfrigération et/ou de congélation (100) selon l'une quelconque des revendications précédentes, **caractérisé en ce que** l'avant de la porte (10) est formé en totalité par une vitre (12) de préférence sans cadre et/ou que la porte (10) ne présente aucune poignée.

7. Appareil de réfrigération et/ou de congélation (100) selon l'une quelconque des revendications précédentes, **caractérisé en ce que** l'espace intérieur présente plusieurs segments situés de préférence côte à côte, auxquels est associée respectivement une porte (10) propre.

8. Utilisation d'un appareil de réfrigération et/ou de congélation (100) selon l'une quelconque des revendications précédentes en tant que rayonnage réfrigérant libre-service ou congélateur libre-service dans un espace de vente d'un commerce de denrées alimentaires.
